# EUROPÄISCHE PATENTANMELDUNG

(11) **EP 4 760 041 A1**
(43) Veröffentlichungstag der Anmeldung: **17.06.2026**
(21) Anmeldenummer: 25220030.8
(22) Anmeldetag: 02.12.2025
(51) Int. Cl.: E06B 1/60, E06B 3/22

(54) **RAHMENKOPPLUNG**

(30) Priorität: 10.12.2024 DE 102024136861; 19.02.2025 DE 102025106317
(71) Anmelder: profine GmbH, 66954 Pirmasens (DE)
(72) Erfinder: Speiser, Leonhard, 4632 Pichl / Wels (AT); Schreder, Gerhard, 4841 Ungenach (AT); Kerschbaummayr, Hermann, 4816 Gschwandt (AT); Frahry, Christian, 66994 Dahn (DE); Schuster, Thomas, 66978 Leimen (DE)
(74) Vertreter: Hocker, Thomas

(57) **Zusammenfassung**

Bei einer Kopplung für nebeneinander angeordnete Fenster- oder Türrahmen, wobei die Rahmen aus miteinander verbundenen Blendrahmenprofilen (1) bestehen, die Blendrahmenprofile (1) über jeweils einen Fußbereich (11) verfügen, die Blendrahmen (1) über integrierte Armierungselemente und / oder Hohlkammern, in denen sich Verstärkungselemente (13) befinden, verfügen, sind erste Befestigungselemente (8) am Fußbereich (11) zu verbindender Blendrahmenprofile (1) über Befestigungsmittel (4) mit den integrierten Armierungselementen und / oder Verstärkungselementen (13) verbunden. Die erste Befestigungselemente (8) verfügen über Bügel (14), welche sich senkrecht zur Fenster- oder Türebene erstrecken und beabstandet zum verbundenen Blendrahmenprofil (1) enden. Die Bügel (14) zu verbindender Blendrahmenprofile (1) sind auf dieselbe Seite des Fenster- oder Türrahmens gerichtet. Eine Befestigungsklammer (6) ist mit den Bügeln (14) zu verbindender Blendrahmenprofile (1) verbunden.

## Beschreibung

Die Erfindung betrifft die Kopplung von Fenster- oder Türrahmen, worunter auch Fenster-Türelementen, Festverglasungsrahmen, Haustürrahmen, Schiebefenster-Türrahmen und Hebeschiebetürrahmen zu verstehen sind.

### Technisches Gebiet

Zwei- oder mehrflügelige Fenster, bei dem jeder einzelne Fensterflügel ein eigenes Element mit einem eigenen Griff umfasst und im geöffneten Zustand zwischen den beiden Flügeln ein Steg stehen bleibt, bezeichnet man auch als Kämpfer, während ein zweiflügliges Fenster, bei dem eine Profilleiste eines Flügels als Pfosten für einen anderen Flügel dient, als Stulpfenster bezeichnet wird.

Sollen nebeneinander angeordnete Fenster- oder Türrahmen miteinander verbunden werden, so wird der Blendrahmen des einen Rahmens vom Falzbereich durch die Stahlkammer komplett durchbohrt. Der Blendrahmen des benachbarten Rahmens wird vom Fußbereich in die Stahlkammer durchbohrt. Dann wird eine lange Schraube durch diese Bohrungen des erstgenannten Blendrahmens geführt und in die Bohrung des zweitgenannten Blendrahmens eingeschraubt, wobei die Schraube in den Verstärkungsstahl des zweitgenannten Blendrahmens greift. Die Schraube wird so lange eingedreht, bis der Kopf der Schraube im Falzbereich des erstgenannten Blendrahmens anschlägt. Enthält eine dazwischen angeordnete Kopplung ebenfalls eine stählerne Verstärkung, so müssen bis zu fünf Stahlwandungen durchbohrt werden.

Die Schraubenlänge ergibt sich in Abhängigkeit der Rahmen- und Kopplungsbreite.

Der Fachhandwerker hat darauf zu achten, dass die Bohrungen der zu verbindenden Rahmen fluchten, so dass die Bohrungen häufig auf der Baustelle vorgenommen werden und eine hohe Präzision des Fachhandwerkers benötigen.

### Stand der Technik

Eine Rahmenkopplung mittels Verbindungsschrauben durch die Verstärkungsstähle ist aus EP 2000623 A2 bekannt.

DE 102006062161 A1 zeigt ein mehrflügeliges Fenster mit zwei baugleichen Fensterflügel. Die Blendrahmenprofile sind über ein feststehendes Kämpferprofil dazwischen verbunden.

EP 1703064 A1 offenbart eine Kopplung nebeneinander angeordneter Kunststoff-Blendrahmen. Abstandelemente werden jeweils im Fußbereich mit den beiden Blendrahmenprofilen verschraubt. Über ein Kopplungselement, welches eine Verschiebung der beiden Blendrahmen zueinander senkrecht zur Verglasungsebene verhindert, werden die beiden Blendrahmen miteinander verbunden. Sowohl auf der Gebäudeinnenseite, als auch auf der Wetterseite werden die beiden Abstandselemente mittels Abdeckprofilen verrastet, so dass die beiden Blendrahmen auch in Richtung der Verglasungsebene verbunden sind. Die Verbindung in Richtung der Verglasungsebene erfolgt lediglich über federnde Rastzungen zum Einclipsen. Dies ist insbesondere für die der Sonneneinstrahlung ausgesetzte Gebäudeaußenseite nachteilig, da das äußere Abdeckprofil altern und spröde werden kann, so dass die Gefahr besteht, dass die Rastverbindung bricht. Die Gebäudeaußenseite wird auch als Wetterseite bezeichnet, da sie der Witterung ausgesetzt ist.

US 2002/0092248 A1 zeigt die Kopplung zweier Fenster, bei denen jeweils Kopplungsprofile im Fußbereich zweier zu verbindender Fensterprofile montiert und verschraubt werden. Mittels dieser Kopplungsprofile werden die Fensterprofile über eine Verrastung verbunden, indem eine Leiste mit einer weiteren Verrastung in die Verrastung der Kopplungsprofile eingreift. Auch hier besteht das Problem, dass Sonneneinstrahlung und andere Wettereinflüsse zu einer Versprödung des Kunststoff führen kann und die Rastverbindung nach geraumer Zeit brechen kann.

### Aufgabe

Aufgabe der vorliegenden Erfindung ist es daher, ein Kopplung von benachbarten Rahmen zu schaffen, welche einfach zu montieren ist und dabei einen Teil der Vormontage in der Werkstatt ermöglicht, so dass die Arbeitsschritte auf einer Baustelle reduziert werden können.

### Darstellung der Erfindung

Die Aufgabe wird durch eine Rahmenkopplung mit den Merkmalen des unabhängigen Anspruchs gelöst.

Eine erfindungsgemäße Kopplung ist für nebeneinander angeordnete Fenster- oder Türrahmen geeignet, bei denen die Rahmen aus miteinander verbundenen Blendrahmenprofilen bestehen. Unter nebeneinander angeordneten Fenster- oder Türrahmen wird sowohl eine horizontale, als auch vertikale Anordnung verstanden. Bei diesen Fenster- oder Türrahmen verfügen die Blendrahmenprofile jeweils über einen Fußbereich und die Blendrahmen über integrierte Armierungselemente und / oder Hohlkammern, in denen sich Verstärkungselemente befinden. Zumeist dienen Stahlprofile als Verstärkungselemente; es können jedoch auch armierte Einsätze oder Rahmenwände Verwendung finden.

Erfindungsgemäß ist vorgesehen, dass erste Befestigungselemente am Fußbereich zu verbindender Blendrahmenprofile über Befestigungsmittel mit den integrierten Armierungselementen und / oder Verstärkungselementen verbunden sind. Als Befestigungsmittel eignen sich beispielsweise Schrauben. Diese erste Befestigungselemente verfügen über Bügel, welche sich senkrecht zur Fenster- oder Türebene erstrecken und beabstandet zum verbundenen Blendrahmenprofil enden. Somit sind die erste Befestigungselemente am Fußbereich befestigt und erstrecken sich jedoch mit Abstand zu einer Fenster- oder Türseite. Die Bügel der zu verbindenden Blendrahmenprofile sind auf dieselbe Seite des Fenster- oder Türrahmens gerichtet und in der Regel spiegelverkehrt angebracht. In diesem Zusammenhang ist unter den Seiten des Fenster- oder Türrahmens die Wetter- / Außenseite sowie Wohnraum- / Innenseite zu verstehen. Eine Befestigungsklammer ist mit den Bügeln zu verbindender Blendrahmenprofile verbunden, so dass die beiden Rahmen hierüber fest miteinander verbunden werden.

Optional sind die ersten Befestigungselemente aus Metall, vorzugsweise Stahl, und / oder armiertem Kunststoff hergestellt.

Erfindungsgemäß verfügen die ersten Befestigungselemente über Federn, welche mit der Befestigungsklammer verklemmt sind, so dass bereits durch das Verklemmen eine feste Verbindung besteht. Alternativ oder ergänzend verfügt die Befestigungsklammer über mindestens eine Führung zur Aufnahme einer Schraube; diese Führung verläuft bei montierter Kopplung zumindest näherungsweise, bevorzugt genau zentral zwischen den beiden Bügeln der beiden ersten Befestigungselemente. Durch die Führung ist eine Schraube geführt, welche in ein zwischen den miteinander verbundenen Blendrahmenprofilen positioniertes Gewinde in einem Halterelement greift. Das Halterelement weist bevorzugt in etwa die Form eines speziellen Klemmsteins ähnlich einer Flügelschraube auf.

Vorteilhafte Ausgestaltungen ergeben sich durch die Merkmale der abhängigen Ansprüche.

So ist es vorteilhaft, wenn auf der der Befestigungsklammer abgewandten Seite des Fenster- oder Türrahmens ein Kopplungsaußenprofil mit den zu verbindenden Blendrahmenprofilen verbunden ist. Dieses Kopplungsaußenprofil dient einerseits der Verbindung der beiden Blendrahmenprofile, als auch Verkleidung des Abstands. Dabei kann das Kopplungsaußenprofil zumindest mit einem der Blendrahmenprofile über eine Rastverbindung verbunden sein.

Optional ist vorgesehen, dass eine Kopplungsabdeckung mit der Befestigungsklammer verbunden ist, wobei die Verbindung vorzugsweise eine Rastverbindung ist.

Die ersten Befestigungselemente können über Federn verfügen, welche mit der Befestigungsklammer verklemmt sind, so dass bereits durch das Verklemmen eine feste Verbindung besteht.

Optional ist vorgesehen, dass die ersten Befestigungselemente über eine Schraubverbindung mit der Befestigungsklammer verbunden sind. Ein einfaches Abziehen der Befestigungsklammer wird somit vermieden.

So ist es vorteilhaft, wenn in einem Hohlraum zwischen den zu verbindenden Blendrahmenprofilen eine Dämmung angeordnet ist. Hierbei kann diese vorzugsweise mit einer Verklebung oder Dämmstreifen mit den Blendrahmenprofilen verbunden sein.

In dem Fall, in dem die Befestigungsklammer über die oben beschriebene Führung verfügt, durch welche ein Schraube geführt wird, welche in oben beschriebenes Halterelement eingreift, ist es vorteilhaft, wenn die minimale Breite des Halterelements senkrecht zur Gewindeachse kleiner ist als der minimale Abstand der beiden ersten Befestigungselemente zweier verbundener Blendrahmenprofile. Hierdurch ist es möglich, das Halterelement derart zu verdrehen, dass es zwischen den beiden ersten Befestigungselementen hindurch geschoben werden kann. Das Kopplungsaußenprofil, die beiden ersten Befestigungselemente, Halterelement, Schraube und Halterelement sind entsprechend aufeinander abzustimmen.

Es ist vorteilhaft, wenn das zuvor beschriebene Halterelement eine maximale Breite senkrecht zur Gewindeachse besitzt, welche größer ist als der minimale Abstand der beiden ersten Befestigungselemente zweier verbundener Blendrahmenprofile. Wird die Schraube gedreht, so kann sie nicht einfach durch Zug wieder herausgezogen werden. Ist die maximale Breite größer als der innere Abstand der beiden ersten Befestigungselemente an der Stellen, an die beiden ersten Befestigungselemente über Befestigungsmittel mit den integrierten Armierungselementen und / oder Verstärkungselementen verbunden sind, so schlägt das Halterelement bei einer Verdrehung zumindest an einem ersten Befestigungselement an und kann sich nicht weiter drehen. Wird die Schraube weiter in das Gewinde eingedreht, so verringert sich der Abstand zwischen der Befestigungsklammer und dem Halterelement. Schlägt das Halterelement in Richtung der Befestigungsklammer an den ersten Befestigungselementen an, so entsteht eine feste Verbindung.

Eine bevorzugte Ausführungsform sieht vor, dass das Halterelement, in welchem sich das Gewinde befindet, über eine zumindest näherungsweise konkave Form auf der Befestigungsklammer zugewandten Seite verfügt und zugleich die beiden ersten Befestigungselemente stromab des minimalen Abstands der beiden ersten Befestigungselemente auf der der Befestigungsklammer abgewandten Seite zusammen eine korrespondierende, zumindest näherungsweise konvexe Form bilden. Dies ermöglicht, dass die beiden ersten Befestigungselemente umklammert werden und so eine besonders feste Verbindung besteht.

### Kurze Beschreibung der Zeichnung

Die Erfindung wird nachfolgend anhand von Ausführungsbeispielen sowie der Zeichnungen näher erläutert. Es zeigen dabei:
- Fig. 1: eine Kopplung von Fenster- oder Türrahmen gemäß dem Stand der Technik;
- Fig. 2: eine erfindungsgemäße Kopplung von Fenster- oder Türrahmen,
- Fig. 3: eine andere erfindungsgemäße Kopplung von Fenster- oder Türrahmen sowie
- Figur 4: die Kopplung aus Figur 3 als Explosionszeichnung.

Figur 1 zeigt zwei gemäß dem Stand der Technik miteinander gekoppelte Blendrahmenprofile 1, welche über Hohlkammern 12, in denen sich Verstärkungsstähle 13 befinden, verfügen. Vom Falzbereich 18 des rechten Blendrahmenprofils 1 führt eine Schraube 4 durch den Verstärkungsstahl 13 des rechten Blendrahmenprofils 1, ein zwischen den beiden Blendrahmenprofilen 1 positioniertes Kopplungsprofil 17 in den Verstärkungsstahl 13 des linken Blendrahmenprofils 1. In dem Kopplungsprofil 17 ist ebenfalls ein Verstärkungsstahl 13 angeordnet. In diesem Fall muss die Schraube 4 vier Stahlwände durchdringen.

Figur 2 zeigt die erfindungsgemäße Kopplung zweier Blendrahmenprofile 1. Die Blendrahmenprofile 1 verfügen über einen Fußbereich 11 gegenüber dem Falzbereich 18. Ferner verfügen diese Blendrahmenprofile 1 über mehrere Hohlkammern 12, wobei in einer Hohlkammer 12 eines jeden Blendrahmenprofils 1 ein Verstärkungselement 13 in Form eines Stahlprofils 13 angeordnet ist. Das Verstärkungselement 13 ist in einer Hohlkammer 12 zwischen dem Falzbereich 18 und dem Fußbereich 11 angeordnet. Flügelrahmen 10 mit einer Verglasung 9 ergänzen wie üblich die Blendrahmen zu Fenstern.

Am Fußbereich 11 beider zu verbindender Blendrahmenprofile 1 sind jeweils erste Befestigungselemente 8 in Form von stählernen Haltern über Schrauben 4 mit den Verstärkungselementen 13 der beiden Blendrahmenprofile 1 verbunden. Die ersten Befestigungselemente 8 verfügen über Bügel 14, welche sich senkrecht zur Fenster- oder Türebene erstrecken und beabstandet zum verbundenen Blendrahmenprofil 1 mit einer U-Form enden; diese U-Form erlaubt eine federelastische Verformung der Bügel 14. Die Fenster- oder Türebene ist weitestgehend identisch mit der Verglasungsebene. Die erste Befestigungselemente 8 sind derart montiert, dass beide zur Gebäudeinnenseite (im Bild links) über die Blendrahmenprofile 1 hinausragen. Eine Befestigungsklammer 6 ist mit den Bügeln 14 der beiden Blendrahmenprofile 1 verklemmt, wodurch die beiden Blendrahmenprofile 1 in einem definierten Abstand positioniert und durch die federnden Bügel 14 fest verbunden sind. Schraubverbindungen 5 mit Madenschrauben durchdringen die Befestigungsklammer 6 und fixieren somit zusätzlich die erste Befestigungselemente 8. Eine Kopplungsabdeckung 15 ist über eine Rastverbindung 7 mit der Befestigungsklammer 6 verbunden und verkleidet diese gegenüber der Raumseite.

Für die Schraubverbindungen 5 können im Bügel 8 bereits Verschraubungslöcher für Madenschrauben oder andere Schrauben, optional als selbstschneidende Schrauben vorgesehen sein. Gleiches gilt bezüglich der Verbindung der erste Befestigungselemente 8 über die Blendrahmenprofile 1 mit den Verstärkungselementen 13. Auch hier können Verschraubungslöcher oder Gewinde für entsprechende Schrauben 4 bereits vorbereitet sein.

Auf der der Befestigungsklammer 6 abgewandten Seite des Fensterrahmens, in der Regel der Gebäudeaußenseite beziehungsweise Wetterseite, ist ein Kopplungsaußenprofil 2 mit den zu verbindenden Blendrahmenprofilen 1 verbunden ist. Das Kopplungsaußenprofil 2 ist mit dem oberen Blendrahmenprofil 1 über eine Rastverbindung verbunden. Dieses Kopplungsaußenprofil 2 ist auf die Verbindung auf der anderen Seite des Fensters abgestimmt. Das Kopplungsaußenprofil 2 dient der Abdeckung und muss keine Kräfte zwischen den beiden Blendrahmenprofilen 1 übertragen.

In dem Hohlraum zwischen den beiden Blendrahmenprofilen 1 befindet sich eine Dämmung 16, welche über eine Verklebung und / oder ein Dichtband 3 mit den Blendrahmenprofilen 1 verbunden ist.

Zur Montage werden die erste Befestigungselemente 8 mit den Stahlprofilen 13 der beiden Blendrahmenprofile 1 verschraubt. Das Kopplungsaußenprofil 2 wird mit dem einen Blendrahmenprofil 1 verrastet. Im Fußbereich 11 beider Blendrahmenprofile 1 wird eine Abdichtband 3 angebracht und auf ein Blendrahmenprofile 1 wird die Dämmung 16 aufgesetzt. Anschließend werden die beiden Fenster nebeneinander positioniert. Die Befestigungsklammer 6 wird über die Bügel 14 der ersten Befestigungselemente 8 geschoben; anschließend werden die Madenschrauben der Schraubverbindungen 5 eingedreht. Dann wird die Kopplungsabdeckung 15 über die Befestigungsklammer 6 geschoben und mit dieser verrastet.

Anstelle der in Figur 2 gezeigten Flügelrahmen 10 könnte erfindungsgemäß auch auf einer oder beiden Seiten eine Festverglasung im einem oder beiden Blendrahmen 1 montiert sein.

Die Figuren 3 und 4 zeigen eine alternative, erfindungsgemäße Kopplung für nebeneinander angeordnete Fenster- oder Türrahmen, wobei Figur 3 den montierten Zustand zeigt und Figur 4 eine Explosionszeichnung hiervor, wobei die Dämmung 16 im montierten Zustand zwischen dem Kopplungsaußenprofil 2 und den beiden ersten Befestigungselementen 8 angeordnet ist.

Die ersten Befestigungselemente 8 sind ähnlich denen des ersten Ausführungsbeispiels. Vom Fußbereich 11 der Blendrahmenprofile 1 kommend, führt zunächst ein senkrecht auf dem Fußbereich 11 stehender Fuß 24 der ersten Befestigungselemente 8 über einen Bogen rechtwinklig zur Fensterinnenseite, welche in den Figuren 3 und 4 links dargestellt ist. Die ersten Befestigungselemente 8 gehen dann über erste Schenkel 25 in U-förmige Bügel 14 über, welche sich senkrecht zur Fenster- oder Türebene beziehungsweise Verglasungsebene erstrecken. Die U-förmigen Bügel 14 gehen in zweite Schenkel 26 über, welche parallel zum Fußbereich 11 der Blendrahmenprofile 1 verlaufen, wobei die beiden zweiten Schenkel 26 der ersten Befestigungselemente 8 zusammen einen Spalt bilden und zur Fensteraußenseite in Richtung des Kopplungsaußenprofils 2 führen. Die zweiten Schenkel 26 der U-förmigen Bügel 14 sind länger als die ersten Schenkel 25 der U-förmigen Bügels 14, welcher näher am Fußbereich 11 positioniert sind und über den Fuß 24 in Kontakt mit dem Fußbereich 11 ist. Die beiden zweiten Schenkel 26 der U-förmigen Bügel 14 der beiden ersten Befestigungselemente 8 gehen jeweils über eine Rundung in einen U-förmigen Bogen 27 über, welcher jeweils ebenfalls mit dem entsprechenden Fußbereich 11 in Kontakt ist. Der Übergang vom Spalt zwischen den zweiten Schenkeln 26 in die U-förmigen Schenkel 27 erfolgt über einen Winkel von etwa 100°, so dass die beiden ersten Befestigungselemente 8 gemeinsam eine konvexe Form 30 auf der den U-förmigen Bügeln 14 abgewandten Seite bilden. Von den U-förmigen Bogen 27 führt wieder ein Steg 28 senkrecht vom Fußbereich 11 in Richtung des jeweils anderen ersten Befestigungselements 8. Bei der Montage erlaubt diese U-Form eine federelastische Verformung der Bügel 14.

Bei dieser zweiten erfindugsgemäßen Kopplung verfügt die Befestigungsklammer 6 über eine Führung 19, durch welche eine Schraube 20 geführt ist. Die Führung und die Schraube 20 verlaufen zentral zwischen den beiden Bügeln 14 der beiden ersten Befestigungselemente 8. Die Schraube 20 verfügt über einen Schraubenkopf 21, welcher in einer Vertiefung in Form einer Senkbohrung in der Befestigungsklammer 6 positioniert ist. Am anderen Ende der Schraube 20 greift diese in ein zwischen den miteinander verbundenen Blendrahmenprofilen 1 positioniertes Gewinde 22 in einem Halterelement 23 ein. Das Halterelement 23 hat näherungsweise die Form einer Flügelschraube. Angepasst auf die erfindungsgemäße Kopplung ist dementsprechend die minimale Breite des Halterelements 23 senkrecht zur Gewindeachse kleiner ist als der minimale Abstand der beiden ersten Befestigungselemente 8 zweier verbundener Blendrahmenprofile 1. Hierdurch kann das Halterelement 23 bei entsprechender Stellung zwischen den beiden ersten Befestigungselemente 8 zweier verbundener Blendrahmenprofile 1 hindurch geschoben werden. Zugleich besitzt das Halterelement 23 eine maximale Breite senkrecht zur Gewindeachse, welche größer ist als der minimale Abstand der beiden ersten Befestigungselemente 8 zweier verbundener Blendrahmenprofile 1. Nach dem Verdrehen der Schraube 20 gibt es zumindest eine Stellung, in welcher das Halterelement 23 nicht einfach durch Zug wieder herausgezogen werden kann. Ist die maximale Breite des Halterelement 23 zugleich größer als der innere Abstand der beiden ersten Befestigungselemente 8 an der Stellen, an die beiden ersten Befestigungselemente 8 über Befestigungsmittel 4 mit den integrierten Armierungselementen und / oder Verstärkungselementen 13 verbunden sind, so schlägt das Halterelement 23 beim Verdrehen außen an zumindest einem der beiden ersten Befestigungselemente 8 an und kann sich nicht weiter drehen.

Das Halterelement 23, in welchem sich das Gewinde 22 befindet, verfügt über eine näherungsweise konkave Form 29 auf der Befestigungsklammer 6 zugewandten Seite. Die beiden ersten Befestigungselemente 8 bilden stromab des minimalen Abstands der beiden ersten Befestigungselemente 8 auf der der Befestigungsklammer 6 abgewandten Seite zusammen eine korrespondierende, näherungsweise konvexe Form. Wie besonders in Figur 3 erkennbar ist, klammert somit das Halterelement 23 die beiden ersten Befestigungselemente 8 auf der der Befestigungsklammer 6 abgewandten Seite. Wird die Schraube 20 angezogen, so schmiegt sich das Halterelement 23 an die beiden ersten Befestigungselemente 8 an, wobei die beiden ersten Befestigungselemente 8 über ihre Federform für Spannung sorgen.

In einem Hohlraum zwischen den zu verbindenden Blendrahmenprofilen 1 ist zwischen dem Kopplungsaußenprofil 2 und den beiden ersten Befestigungselementen 8 eine Dämmung 16 angeordnet. Diese kann mit einer Verklebung oder Dichtband 3 mit den Blendrahmenprofilen 1 verbunden sein.

In den Figuren ist jeweils links die Gebäudeinnenseite und rechts die Wetter- beziehungsweise Gebäudeaußenseite dargestellt. Demzufolge ist die Kopplungsabdeckung 15 auf der Fenster- beziehungsweise Gebäudeinnenseite angeordnet und das Kopplungsaußenprofil 2 auf der Fenster- beziehungsweise Fensteraußenseite.

Die dargestellten Blendrahmenprofile 1, Kopplungsabdeckungen 15 sowie das Kopplungsaußenprofil 2 sind PVC-Extrusionsprofile und haben eine für Fenster typische Erstreckung senkrecht zur Zeichnungsebene. Bei den beiden ersten Befestigungselementen 8 handelt es sich um Metallprofile. Es können über einen Pfosten mehrere erste Befestigungselemente 8 nebeneinander oder ein erstes Befestigungselement 8 über eine wesentliche Länge des Pfostens angeordnet sein. Bei den Befestigungsklammer 6 und Halterelementen 23 handelt es sich um relativ schmale Elemente, von denen mehrere über eine Pfostenlänge verteilt angeordnet sind.

Zur Montage werden zunächst die beiden ersten Befestigungselemente 8 mit den Stahlprofilen 13 der beiden Blendrahmenprofilen 1 verschraubt. Die in Figur 4 jeweils rechts in den Stahlprofilen 13 eingeschraubten Blechschrauben 4 verbinden die Blendrahmenprofile 1 mit den Stahlprofilen 13. Die jeweils linken Blechschrauben 4 werden zunächst aus der in Figur 4 gezeigten Position ausgeschraubt und dann durch die beiden ersten Befestigungselemente 8 hindurch wieder wie in Figur 4 dargestellt mit den Stahlprofilen 13 verbunden. Dann werden die beiden Blendrahmenprofile 1 zusammengeführt, wobei die Dämmung 16 unmittelbar neben den beiden ersten Befestigungselemente 8 auf der Fensteraußenseite angeordnet wird. Dahinter wird das Kopplungsaußenprofil 2 auf der Fensteraußenseite mit den beiden Blendrahmenprofilen 1 verbunden.

Die Befestigungsklammer 6, die Schraube 20 und das Halterelement 23 werden wie in Figur 4 dargestellt verbunden, indem die Schraube 20 zunächst durch die Führung 19 in der Befestigungsklammer 6 geschoben wird und dann mit dem Gewinde 22 des Halterelements 23 verschraubt wird, so dass die konkave Seite des Halterelements 23 nach innen zeigt.

Dann werden die erstes Befestigungselement 8 mit den beiden Blendrahmenprofilen 1 verschraubt, indem die in Figur 4 jeweils links dargestellten Blechschrauben 4 durch Bohrungen in den beiden ersten Befestigungselementen 8 geschoben und dann mit den beiden Stahlprofile 13 beiden Blendrahmenprofilen 1 verschraubt werden. Die Dämmung 16 wird auf der den Bügeln 14 abgewandten Stegen 28 der beiden ersten Befestigungselementen 8 zwischen die beiden Blendrahmenprofilen 1 positioniert. Dann werden die beiden Blendrahmenprofilen 1 mittels des Kopplungsaußenprofils 2 auf der Fensteraußenseite verbunden. Die Dämmung 16 wird dabei leicht komprimiert, so dass die Verbindung etwas unter Spannung steht und das Kopplungsaußenprofil 2 bei Wind nicht klappern kann.

Nun wird das Halterelement 23 zwischen den beiden ersten Befestigungselementen 8 zwischen die beiden Blendrahmenprofile 1 geschoben. Befindet das Halterelement 23 sich hinter der konvexen Fläche der beiden ersten Befestigungselementen 8, so wird die Schraube 20 ein wenig angezogen, wodurch das Halterelement 23 außen an den beiden ersten Befestigungselementen 8 anschlägt. Beim weiteren Anziehen der Schraube 20 schmiegt sich die konkave Seite des Halterelement 23 an die konvexen Fläche der beiden ersten Befestigungselementen 8 an. Sobald die fest gezogen ist, wird die Kopplungsabdeckung 15 auf die Verrastung 7 der Befestigungsklammern 6 eines Pfostenprofils geschoben.

Ein Vorteil der erfindungsgemäßen Kopplung besteht darin, dass Kräfte über größere Flächen übertragen werden, während beispielsweise bei EP 1703064 A1 eine linienförmige Kraftübertragung über eine Clipverbindung erfolgt. Die erfindungsgemäße großflächigere Kraftübertragung erlaubt eine homogenere Materialbelastung ist somit unter anderem weniger anfällig gegenüber eine Versprödung durch Alterung. Zudem erlaubt es eine Vormontage der Blendrahmen inklusve der Befestigungselemente 8 in einer Werkstatt sowie eine einfache Kopplung zweier Blendrahmen mittels weniger Arbeitsschritte in einem Gebäude. Hierbei erlauben die federnden U-förmigen Bügel 14 einen gewissen Toleranzausgleich bei gleichzeitig festem Sitz.

In der Regel sind die Fenster oder Türen horizontal nebeneinander angeordnet. Erfindungsgemäß können diese jedoch auch übereinander angeordnet sein. Zumeist sind die umlaufenden Profile eines Fensters oder eine Tür gleich, so dass stets gleichartige Profile sich gegenüber stehen. Wesentlich ist, dass eine Ebene durch die zu verbindenden Fenster oder Türen führt.

### Legende

- 1: Blendrahmenprofil
- 2: Kopplungsaußenprofil
- 3: Dichtband
- 4: Schraube, Blechschraube
- 5: Schraubverbindung
- 6: Befestigungsklammer
- 7: Verrastung
- 8: erstes Befestigungselement
- 9: Verglasung
- 10: Flügelrahmen
- 11: Fußbereich
- 12: Hohlkammer
- 13: Verstärkungselement / Stahlprofil
- 14: Bügel
- 15: Kopplungsabdeckung
- 16: Dämmung
- 17: Kopplungsprofil
- 18: Falzbereich
- 19: Führung
- 20: Schraube
- 21: Schraubenkopf
- 22: Gewinde
- 23: Halterelement
- 24: Fuß
- 25: Erster Schenkel
- 26: Zweiter Schenkel
- 27: U-förmiger Bogen
- 28: Steg
- 29: konkave Form
- 30: konvexe Form

## Patentansprüche

1. Kopplung für nebeneinander angeordnete Fenster- oder Türrahmen,
wobei die Rahmen aus miteinander verbundenen Blendrahmenprofilen (1) bestehen,
die Blendrahmenprofile (1) über jeweils einen Fußbereich (11) verfügen,
die Blendrahmen (1) über integrierte Armierungselemente und / oder Hohlkammern (12), in denen sich Verstärkungselemente (13) befinden, verfügen,
erste Befestigungselemente (8) am Fußbereich (11) zu verbindender Blendrahmenprofile (1) über Befestigungsmittel (4) mit den integrierten Armierungselementen und / oder Verstärkungselementen (13) verbunden sind, wobei die ersten Befestigungselemente (8) vorzugsweise aus Metall und / oder armiertem Kunststoff hergestellt sind,
die erste Befestigungselemente (8) über Bügel (14) verfügen, welche sich senkrecht zur Fenster- oder Türebene erstrecken und beabstandet zum verbundenen Blendrahmenprofil (1) enden, wobei die Bügel (14) zu verbindender Blendrahmenprofile (1) auf dieselbe Seite des Fenster- oder Türrahmens gerichtet sind
und eine Befestigungsklammer (6) mit den Bügeln (14) zu verbindender Blendrahmenprofile (1) verbunden ist,
**dadurch gekennzeichnet, dass**
die Bügel (14) mit einer U-Form enden, wobei die U-Form eine federeleastische Verformung der Bügel (14) erlaubt, und die Befestigungsklammer (6) mit den U-förmigen, federnden Enden der Bügel (14) zu verbindender Blendrahmenprofile (1) verklemmt ist
und / oder
die Befestigungsklammer (6) über mindestens eine Führung (19) verfügt, welche zumindest näherungsweise zentral zwischen den beiden Bügeln (14) der beiden ersten Befestigungselemente (8) verläuft, durch diese Führung () eine Schraube (20) geführt ist, welche in ein zwischen den miteinander verbundenen Blendrahmenprofilen (1) positioniertes Gewinde (22) in einem Halterelement (23) greift.

2. Kopplung für nebeneinander angeordnete Fenster- oder Türrahmen nach Anspruch 1, **dadurch gekennzeichnet, dass** auf der der Befestigungsklammer (6) abgewandten Seite des Fenster- oder Türrahmens ein Kopplungsaußenprofil (2) mit den zu verbindenden Blendrahmenprofilen (1) verbunden ist.

3. Kopplung für nebeneinander angeordnete Fenster- oder Türrahmen nach Anspruch 1 oder 2, **dadurch gekennzeichnet, dass** eine Kopplungsabdeckung (15) mit der Befestigungsklammer (6) verbunden ist, vorzugsweise über eine Rastverbindung (7).

4. Kopplung für nebeneinander angeordnete Fenster- oder Türrahmen nach einem der Ansprüche 1 bis 3, **dadurch gekennzeichnet, dass** die ersten Befestigungselemente (8) über eine Schraubverbindung (5) mit der Befestigungsklammer (6) verbunden sind.

5. Kopplung für nebeneinander angeordnete Fenster- oder Türrahmen nach einem der Ansprüche 1 bis 4, bei welcher die Befestigungsklammer (6) über die in Anspruch 1 genannte Führung (19) verfügt, **dadurch gekennzeichnet, dass,** die minimale Breite des Halterelements (23) senkrecht zur Gewindeachse kleiner ist als der minimale Abstand der beiden ersten Befestigungselemente (8) zweier verbundener Blendrahmenprofile (1).

6. Kopplung für nebeneinander angeordnete Fenster- oder Türrahmen nach einem der Ansprüche 1 bis 5, bei welcher die Befestigungsklammer (6) über die in Anspruch 1 genannte Führung (19) verfügt, **dadurch gekennzeichnet, dass** das Halterelement (23) eine maximale Breite senkrecht zur Gewindeachse besitzt, welche größer ist als der minimale Abstand der beiden ersten Befestigungselemente (8) zweier verbundener Blendrahmenprofile (1) und vorzugsweise größer ist als der innere Abstand der beiden ersten Befestigungselemente (8) an der Stellen, an die beiden ersten Befestigungselemente (8) über Befestigungsmittel (4) mit den integrierten Armierungselementen und / oder Verstärkungselementen (13) verbunden sind.

7. Kopplung für nebeneinander angeordnete Fenster- oder Türrahmen nach einem der Ansprüche 1 bis 6, bei welcher die Befestigungsklammer (6) über die in Anspruch 1 genannte Führung (19) verfügt, **dadurch gekennzeichnet, dass** das Halterelement (23), in welchem sich das Gewinde (22) befindet, über eine zumindest näherungsweise konkave Form (29) auf der Befestigungsklammer (6) zugewandten Seite verfügt und die beiden ersten Befestigungselemente (8) stromab des minimalen Abstands der beiden ersten Befestigungselemente (8) auf der der Befestigungsklammer (6) abgewandten Seite zusammen eine korrespondierende, zumindest näherungsweise konvexe Form (30) bilden.

8. Kopplung für nebeneinander angeordnete Fenster- oder Türrahmen nach einem der Ansprüche 1 bis 7, **dadurch gekennzeichnet, dass** in einem Hohlraum zwischen den zu verbindenden Blendrahmenprofilen (1) eine Dämmung (16) angeordnet ist, wobei diese vorzugsweise mit einer Verklebung oder Dichtband (3) mit den Blendrahmenprofilen (1) verbunden sind.
